# FASCICULE DE BREVET EUROPEEN

(11) **EP 0 202 486 B1**
(45) Date de publication et mention de la délivrance du brevet: **20.03.1991**
(21) Numéro de dépôt: 86105514.3
(22) Date de dépôt: 22.04.1986
(51) Int. Cl.: G07B 17/00, B65C 9/42

(54) **Distributeur d'étiquettes et machine à affranchir équipée de ce distributeur**
Etikettenausgeber und mit diesem Ausgeber ausgerüstete Frankiermaschine
Label dispenser and franking machine fitted with this dispenser

(30) Priorité: 24.04.1985 FR 8506266
(43) Date de publication de la demande: 26.11.1986
(73) Titulaire: ALCATEL SATMAM, 92220 Bagneux (FR)
(72) Inventeur: Krasuski, Marek, F-92260 Fontenay aux Roses (FR); Gregoire, Jean-Pierre, F-92220 Bagneux (FR); Gerbaud, Claude, F-91300 Massy (FR)
(74) Mandataire: Weinmiller, Jürgen

(56) Documents cités:
- FR-A- 1 327 663
- FR-A- 1 600 861
- GB-A- 2 143 356
- US-A- 2 001 287
- US-A- 3 855 041
- US-A- 3 885 482
- US-A- 4 381 705
- US-A- 4 386 860

## Description

La présente invention porte sur les distributeurs automatiques d'étiquettes prélevées d'un ruban continu monté en rouleau, destinés en particulier à équiper des machines d'impression d'étiquettes de longueur différente, et porte également sur les machines à affranchir équipée de tels distributeurs.

D'une manière connue, le ruban peut être initialement incisé, les segments entre incisions constituant des étiquettes successives. Ce ruban est porté par une bande support de laquelle les étiquettes sont aisément détachables les unes à la suite des autres. Dans les machines à affranchir équipées d'un distributeur d'étiquettes utilisant ce type de ruban d'affranchissement, la bande support est entraînée de manière intermittente pour l'amenée des étiquettes successives qu'elle porte sous la tête d'impression. Après impression des étiquettes un élément séparateur les dégage de la bande support.

Les étiquettes prélevées d'un tel ruban sont de longueur unique donnée par le pas entre les incisions initiales du ruban. Elles ne peuvent donc pas être dimensionnées pour définir, à la demande, des étiquettes courtes destinées à recevoir dans les machines à affranchir existantes l'impression des seules informations d'affranchissement (timbre d'affranchissement et en général date d'affranchissement) et des étiquettes longues desinées à recevoir ces mêmes informations d'affranchissement et une information supplémentaire telle qu'une flamme publicitaire par example.

Pour éviter cet inconvénient, le ruban d'affranchissement continu peut être sectionné au fur et à mesure à la longueur des étiquettes souhaitées. Dans des distributeurs automatiques correspondants, le ruban est entraîné de manière intermittente pour dégager une première ou une deuxième longueur souhaitée de ruban qui avant ou après impression est sectionnée par un couteau pour que soient délivrées les étiquettes successives convenables. Des cames différentes peuvent assurer sélectivement le dégagement de l'une ou l'autre des deux longueurs de ruban, en fonction de l'impression à réaliser. Cette sélection est assurée par une commande extérieure du distributeur, réalisée par un opérateur en correspondance avec l'impression a effectuer.

Dans ces derniers distributeurs d'êtiquettes, les mécanismes d'entraînement sélectif du ruban sont souvent complexes et encombrants ils doivent être, en outre, associés à des moyens affectés au maintien du ruban et à des moyens affectés à l'entraînement des étiquettes lorsque celles-ci sont prélevées sur le ruban avant impression. A la complexité mécanique de ces ditributeurs s'ajoute aussi un manque de fiabilité.

On connaît par le document GB-A-2 143 356, un distributeur de tickets prélevés sur un ruban continu et délivrés à la demande, en étant imprimés au cours de leur délivrance. Ce distributeur comporte, montés sur un chemin de guidage du ruban et d'étiquette, des premiers rouleaux couplés à un premier moteur d'entraînement, des deuxièmes rouleaux couplés à un deuxième moteur d'entraînement, un couteau entre les premiers et deuxièmes rouleaux, des détecteurs de présence de ruban ou ticket en aval du couteau, et des troisièmes rouleaux d'évacuation de chaque ticket, en aval des deuxièmes rouleaux, et couplés à un troisième moteur. Dans ce distributeur, un premier de ces détecteurs est à une distance du couteau égale à la longueur des tickets ; il commande l'arrêt des premiers et deuxièmes moteurs quand l'extrémité du ruban est à son niveau, ainsi que l'actionnement du couteau. Le ticket prélevé reste dans une position de repos, il ne sera évacué que lors d'une demande de ticket qui provoque l'entraînement des deuxièmes et troisièmes moteurs.

Dans ce même distributeur, un deuxième de ces détecteurs est affecté à la détection d'évacuation du ticket de sa position de repos, il commande alors l'entraînement du ruban jusqu'au premier détecteur pour le prélèvement d'un nouveau ticket remplaçant, en attente d'une nouvelle demande, celui délivré.

Dans ce distributeur, on prévoit, en outre, deux rouleaux de ruban pour le changement de l'un détecté vide par l'autre.

Cette structure dans laquelle un ticket est précoupé sur un ruban avant toute demande et délivré dès cette demande, avec au cours de sa délivrance son remplacement par un nouveau ticket précoupé, ne permet pas de réaliser un choix entre différentes longueurs de tickets souhaitées.

On connaît également par le document FR-A- 1 600 861, un distributeur d'étiquettes alimentant sélectivement en étiquettes courtes ou longues une machine à affranchir à tête d'impression équipée de moyens fixes d'impression d'un timbre sur des étiquettes courtes et longues et de moyens rétractables d'impression d'une flamme publicitaire sur les seules étiquettes longues. Selon ce document, le distributeur présente un bouton poussoir à commande manuelle, couplé à une tige-manivelle présentant deux modes de couplage possible avec le mécanisme d'avance du ruban, pour l'avance en correspondance d'une longueur d'étiquette courte ou d'une longueur d'étiquette longue par rapport au couteau. Cette même tige-manivelle actionne, en correspondance en ouverture ou fermeture, un microinterrupteur inséré dans le circuit d'alimentation d'un électroaimant de commande des moyens d'impression de flamme publicitaire.

La présente invention a pour but de réaliser un distributeur d'étiquettes, destiné en particulier à équiper les machines à affranchir, de complexité considérablement réduite et de fonctionnement très fiable évitant les inconvénients ci-dessus.

La présente invention a donc pour objet un distributeur d'étiquettes assurant le prélèvement d'étiquettes sur un ruban continu pour leur impression, comportant un chemin de guidage de ruban, un couteau monté sur le chemin, des moyens d'entraînement intermittent du ruban montés sur ledit chemin relativement audit couteau pour assurer, simultanément en aval et en amont du couteau, un maintien du ruban et son entraînement à une vitesse d'avance donnée, des cellules de détection du ruban et des étiquettes, montées en aval du couteau sur le chemin et dont l'une d'entre elles dite première cellule est à une distance du couteau égale à la longueur de premières étiquettes dites étiquettes courtes et affectée à la détection d'une position initiale du ruban sur son chemin, des moyens de commande desdits moyens d'entraînement et dudit couteau reliés auxdites cellules, et des moyens d'éjection de chaque étiquette prélevée, à une vitesse d'évacuation supérieure à ladite vitesse d'avance, montés en aval de la première cellule et séparés des moyens d'entraînement d'une distance inférieure à la longueur des étiquettes courtes, caractérisé en ce que lesdits moyens de commande comportent une entrée recevant un signal de sélection desdites étiquettes courtes ou de deuxièmes étiquettes dites longues à prélever ainsi qu'un signal de detection de la position de repos du couteau délivré par un détecteur de repos et déclenchent en correspondance des séquences de distribution de l'étiquette souhaitée, à partir du signal de détection de ladite position initiale du ruban et du signal de détection de la position de repos du couteau, et en ce qu'il comporte, en outre, une deuxième desdites cellules montée à une distance du couteau égale à la longeur desdites étiquettes longues et affectée à la détection d'une avance supplémentaire du ruban sur son chemin, depuis ladite position initiale, avant l'actionnement du couteau, pour le prélèvement de chaque étiquette longue souhaitée.

De préférence, les moyens d'entraînement sont constitués par deux galets montés en amont et en aval du couteau respectivement et couplés à un même moteur d'avance du ruban, le galet en aval du couteau étant monté sur roue libre.

La présente invention a également pour objet une machine à affranchir comportant ledit distributeur d'étiquettes, caractérisée en ce qu'elle comporte, en outre, une tête d'impression équipée de premiers moyens affectés à l'impression d'un timbre d'affranchissement, de seconds moyens affectés à l'impression d'une information supplémentaire, dite flamme publicitaire, et d'un levier de commande, dit levier de publicité, couplé aux seconds moyens et actionnable dans une première position pour la commande de non impression de flamme publicitaire et dans une seconde position pour la commande d'impression de flamme publicitaire et un détecteur de position dudit levier de publicité relié auxdits moyens de commande pour délivrer un signal de sélection automatique entre étiquette courte et étiquette longue audit distributeur.

Selon une autre caractéristique le détecteur de position forme une tête émettrice/réceptrice opto-électronique montée à distance du levier et le levier porte un miroir.

Dans la machine à affranchir, des moyens d'entraînement de la tête d'impression sont couplés aux moyens d'éjection de l'étiquette prélevée sur le ruban et une troisième cellule de détection de ruban déclenche la mise en impression de l'étiquette.

D'autres caractéristiques et les avantages de l'invention ressortiront de la description d'un exemple de réalisation illustré dans les dessins ci-annexés. Dans ces dessins
- la figure 1 représente un mode préféré de réalisation du distributeur d'étiquettes selon l'invention,
- la figure 2 représente schématiquement une machine à affranchir équipée de ce distributeur d'étiquettes.

Dans la figure 1, on a illustré un modo préféré de réalisation d'un distrubuteur d'étiquettes courtes et longues prélevées à la demande sur un ruban continu 1 monté en rouleau 2. La ditributeur est formé sur une platine 3. Le rouleau 2 de ruban est maintenu libre en rotation sur un axe 4 porté par la platine. Le ruban issu du rouleau est inséré dans une goulotte de pré-guidage 5 puis dans une goulotte de guide 6 formées de manière en tant que telle classique sur les bords de la platine. Dans la goulotte de pré-guidage 5, l'insertion du ruban se fait directement par l'opérateur. La goulotte de guidage 6 définit un chemin de guidage du ruban et des étiquettes, accessible à l'opérateur pour un débourrage éventuel; elle présente simplement un volet 7 d'accès du ruban assurant son guidage à l'introduction. Ce chemin de guidage du ruban et des étiquettes sera également désigné ci-après par la référence affectée à la goulotte de guidage.

Ce chemin de guidage 6 est équipé d'amont en aval, d'un premier galet d'entraînement 10, sur la partie terminale du volet 7, puis d'un couteau 11 et d'un second galet d'entraînement 12, au-delà du volet 7. Les deux galets 10 et 12, distants l'un de l'autre, ont-à l'arrière de la platine 1 leurs axes couplés l'un à l'autre et à un même moteur d'entraînement 13 représenté en pointillés et dit moteur d'avance du ruban. Le couplage entre les galets a simplement été schématisé par les liaisons en traits mixtes 14, entre les axes des galets et l'axe du moteur d'entraî-nement 13, pour éviter des surchages, dans cette figure. A chacun de ces galets d'entraînement 10 et 12 est associé un contre-galet 15 ou 16, selon le cas. Ces contre-galets sont portés par la platine. Les contre-galets sont montés libres en rotation sur leur et sont sollicités élastiquement en pression contre le galet d'entraînement qui leur correspond, à l'intérieur de la goulotte 6 présentant à leur effet des fenêtres convenables . Chaque galet assure lorsqu'il est entraîné en rotation selon la flèche indiquée, l'entraînement à une même vitesse V1 du ruban ou de l'étiquette se trouvant selon le cas, ainsi qu'il sera vu ci-après, entre lui et son contre-rouleau. Pour assurer un fonctionnement convenable du distributeur d'étiquettes courtes et longues, le galet d'entraînement le plus en aval 12 est monté sur une roue libre représentée en 17.

Le couteau 11 interposé sur le chemin de guidage 6 entre les deux galets d'entraînement 10 et 12 est à lame rotative 18 et à lame fixe 19 définissant un point de coupe 20 sur la lame fixe. La lame rotative a son axe couplé, à l'arrière de la platine 3, à un moteur 21 d'actionnement du couteau, représenté en pointillés. Un train de pignons schématisés par une liaison en traits mixtes 22 assure ce couplage et permet l'entraînement de la lame rotative selon la flèche indiquée, lors de la commande du moteur 21. La lame rotative, qui définit sur la lame fixe, dans la goulotte de guidage 6 présentant d'autres fenêtres convenables à leur effet, le point de coupe 20 du ruban lors de l'entraînement de la lame rotative permet par contre le libre passage du ruban entre elle et la lame fixe lors de son maintien au repos.

Avantageusement les galets d'entraînement 10 et 12 sont séparés l'un de l'autre d'une distance voisine de la longueur des étiquettes courtes et le couteau 11 est positionné relativement proche du galet d'entraînement 10 le plus en amont sur ce chemin du guiage 6.

Ce même chemin de guidage 6 est aussi équipé, en aval des galets d'entraînement 10 et 12, d'une première cellule 25 et d'une seconde cellule 26 assurant chacune une détection d'arrivée à leur niveau de l'extrémité du ruban 1. Ces cellules de détection sont des cellules photo-électriques, elles sont chacune associées à un photo-élément 27 ou 28 disposé sur le bord opposé du chemin de guidage présentant des fenêtres, ou transparent, à ces niveaux. La première cellule de détection 25 est disposée à une distance de la lame fixe du couteau 11, définissant le point de coupe 20 du ruban, égale à la longueur des étiquettes courtes. Elle est affectée à la détection de position du ruban pour le prélèvement d'une étiquette courte et définit aussi une position initiale du ruban dans son chemin de guidage. La seconde cellule de détection 26 est à une distance de la lame fixe du couteau égale à la longueur des étiquettes longues. Elle est affectée à la détection de position convenable du ruban pour le prélèvement d'une étiquette longue.

Compte tenu de la disposition relative des galets d'entraînement 10 et 12 et du couteau 11, qui a été choisie de manière préférentielle et illustrée, la première cellule 25 est positionnée en aval du galet 12 mais relativement proche de ce galet. La seconde cellule 26 est simplement distante de la première pour traduire la différence de longueur entre étiquettes longues et courtes.

Le chemin de guidage présente, en outre, en aval des deux cellules de détection 25 et 26 un galet d'éjection 30, destiné à assurer l'évacuation des étiquettes prélevées sur le ruban. Un contre-galet 31 est monté libre en rotation sur son axe et sollicité élastiquement en pression contre le galet d'éjection 30 lui est associé. Ce galet et contre-galet s'insèrent partiellement dans le chemin de guidage 6 et coopérent l'un avec l'autre à travers des fenêtres convenables de ce chemin. Ils sont montés proches de la seconde cellule de détection 26 et à une distance du galet d'entraînement 12, le plus en aval des deux galets d'entraînement, inférieure à la longueur des étiquettes courtes. Cette disposition, permise du fait que la différence de longueur entre étiquettes longues et courtes souhaitées est inférieure à la longueur des étiquettes courtes, assure un maintien permanent de chaque étiquette courte entre au moins l'un des galets 12 et 30 et leur contre-galet, lors de l'évacuation de l'étiquette. Ce galet d'éjection a son axe d'entraînement couplé à l'arrière de la platine 3 à un moteur d'entraînement 32 indépendant du moteur 13 d'avance du ruban. Ce moteur 32 a été représenté en pointillés, son couplage avec l'axe du galet d'éjection 31 est illustré en traits mixtes en 33. Il assure en permanence l'entraînement du galet d'éjection 30 dans le sens de la flèche indiquée sur le galet et donne aux étiquettes une vitesse d'évacuation V2 supérieure à la vitesse V1 d'avance du ruban.

La vitesse d'évacuation V2 est avantageusement synchrone de celle de la tête d'impression de la machine d'affranchissement que ce distributeur équipe. Dans ces conditions ainsi que schématisé dans cette figure où on a esquissé en 35 un tambour d'impression et en 36 le contre-rouleau d'impression de la tête d'impression d'une telle machine, le moteur d'entraînement 32 du galet 30 d'éjection est celui assurant l'entraînement du contre-rouleau d'impression 36 ; la liaison 37 indiquée entre ce moteur et le contre-rouleau d'impression et la liaison 33 traduisent l'entraînement synchrone du galet d'éjection 30 et du contre-rouleau d'impression 36 de la machine d'affranchissement.

Le chemin de guidage 6 du distributeur aboutit, juste en aval du galet d'éjection 30, tangentiellement sur le périphérie du contre-rouleau d'impression 36 où il définit la sortie d'alimentation en étiquettes du distributeur d'étiquettes. Un volet de guidage supplémentaire non représenté peut être monté sur cette sortie d'étiquettes, pour les guider dans leur application contre le contre-rouleau d'impression. Entre la sortie du distributeur d'étiquettes sur le contre-rouleau d'impression 36 et le galet d'éjection 30, une troisième cellule photosensible 40 de détection de passage d'étiquette et son photo-élément 41 associé sont montés sur le chemin de guidage 6. Cette cellule 40 assure à l'arrivée d'une étiquette à son niveau le déclenchement d'impression de la tête d'impression de la machine d'affranchissement, en commandant la mise en rotation, selon la flèche indiquée, du tambour d'impression 35. Cette commande d'impression et les moyens correspondants, n'appartenant pas à la présente invention et étant en tant que tels connus, ne sont pas décrits.

Pour le fonctionnement correct du distributeur d'étiquettes et son synchronisme avec la tête d'impression, au couteau 11 est associé un détecteur de position de repos. Ce détecteur est en tant que tel connu, il comporte par exemple ainsi que simplement schématisé en regard de la liaison 22 avec le moteur 21, une fourche optique 45, portée par le châssis de la machine et ayant sur ses branches une cellule de détection photo-électrique 46 et un photo-élément 47, dans laquelle est mobile un disque 48 à encoche 49 monté sur l'axe de liaison de la lame mobile à son moteur 21. La cellule, couplée au photo-élément à travers l'encoche lorsque le couteau est au repos, permet le repérage de cette position avant la commande du couteau et pour l'arrêt d'entraînement du couteau.

Egalement, en vue d'un fonctionnement convenable du dispositif, la goulotte de pré-guidage 5 du ruban est équipée d'une cellule 50 associée à un élément émetteur 51 correspondant, affectée à la détection de fin de ruban ou de rouleau vide dans le distributeur. Cette cellule 50 joue le rôle de circuit d'inhibition de commande du distributeur.

En outre pour le chargement du distributeur et en particulier l'insertion convenable du ruban dans la goulotte de guidage 6, une commande manuelle, indiquée par la flèche 53 associée au moteur d'avance du ruban 13, permet la mise en marche du moleur 13 et l'entraînement des galets 10 et 12 pour l'avance du ruban dans la goulotte.

Dans la figure 2, on a illustré schématiquement une machine d'affranchissement couplée au distributeur de la figure 1 pour sa commande. Dans cette figure 2, la machine d'affranchissement proprement dite n'est illustrée que par le tambour d'impression et son contre-rouleau d'impression tous deux désignés par les références précédentes 35 et 36, le distributeur d'étiquettes conforme à celui de la figure 1 est désigné sous la référence 60, la goulotte de guidage des étiquettes à imprimer est désignée par la référence 6 précédente qui lui était affectée.

Le tambour 35 est porté par un arbre 62 et entraîné en rotation selon la flèche 63, lors d'une commande d'impression.

Il porte une première plaque gravée d'impression 64, dite plaque d'affranchissement ; cette première plaque 64 incurvée est fixe sur la périphérie du tambour. Des moyens d'impression de montant d'affranchissement et en général de date, par exemple du type à roues d'impression internes au tambour et réglables en position ou de type à dispositif d'impression à jet d'encre commandé en synchronisme avec le tambour, non représentés, lui sont associés, pour l'impression à travers des fenêtres convenables qu'elle présente des indications correspondantes d'affranchissement.

Le tambour d'impression 35 porte également une second plaque gravée d'impression 65 montée escamotable sur sa périphérie. Cette seconde plaque d'impression 65 dite plaque de flamme publicitaire est destinée à l'impression éventuelle d'une information supplémentaire fixe, telle qu'une flamme publicitaire par exemple. Cette plaque de flamme publicitaire est liée par un jeu de tringles articulées symbolisées par la liaison en traits mixtes 66 à un levier de commande 67. Le levier de commande 67, dit levier de publicité, est monté en bout du tambour d'impression 35 et est actionnable par un opérateur dans une première position, donnée en pointillés, pour laquelle la plaque de flamme publicitaire 65 est mise en position escamotée également illustrée en correspondance en pointillés, et dans une seconde position, donnée en traits pleins, pour laquelle la plaque de flamme publicitaire 65 est mise en position non escamotée ou d'impression donnée en correspondance en traits pleins.

Un méplat 68 sur le tambour d'impression permet de définir une position de repos du tambour et le repérage de cette position de repos. C'est dans cette position de repos du tambour que le levier de publicité 67 est mis dans l'une de ses première et deuxième positions de commande de positionnement de la plaque de flamme publicitaire.

Avantageusement, bien que non représentés, des moyens de guidage, de type bille terminale, sollicités élastiquement sont prévus sur la face arrière du levier 67 et deux empreintes cylindres reliées par une rainure en arc de cercle sont prévues dans la face terminale du tambour pour que les première et seconde positions du levier soient des positions stables.

Le contre-rouleau d'impression 36 entraîné en rotation sur son axe 71, selon la flèche 72, est monté sous le tambour d'impression 35, et comme le tambour 35, est supporté par le châssis non illustré de la machine. Le contre-rouleau 36 est en pratique sollicité élastiquement pour coopérer efficacement avec le tambour lors de l'impression ; au repos de la tête d'impression, le méplat 68 du tambour est en regard du contre-rouleau en ménageant entre eux un intervalle relativement large.

Dans la machine à affranchir, une table 74, dite table d'impression d'enveloppes, définit le chemin de guidage et d'entraînement d'enveloppes entre le tambour d'impression 35 et le contre-rouleau d'impression 36. Les enveloppes sont entraînées selon la flèche 75 entre le tambour et le contre-rouleau ; une fois l'impression effectuée, elles sont évacuées selon la flèche 76.

Dans la machine d'affranchissement, une goulotte 77 définit le guidage et la sortie des étiquettes imprimées. Une pièce 78 à fenêtre assure, entre les goulottes d'entrée 6 et de sortie 77, le guidage uniquement par leurs bords des étiquettes sur la partie supérieure du contre-rouleau face au tambour d'impression alors entraîné.

Cette machine d'affranchissement avec son distributeur d'étiquettes 60 est en outre équipée d'un sélecteur 80 entre étiquettes courtes et longues et d'un circuit de commande générale 81 commandant le prélèvement et la distribution des étiquettes, à la demande, et leur impression.

Le sélecteur d'étiquettes 80 est monté relativement au levier de publicité 67 pour constituer un détecteur de position à distance de ce levier. Il comporte un émetteur E et un récepteur R montés relativement au levier 67 pour n'être couplés l'un à l'autre que lorsque le levier est dans l'une seule choisie de ses deux positions possibles, avantageusement la première position.

Dans le figure 2, cet émetteur et ce récepteur sont montés à distance du levier en une même tête opto-électronique de détection, émettrice-réceptrice E/R, incorporant ou reliée à des circuits d'amplification et de traitement du signal électrique de sortie du récepteur. Le levier porte, quant à lui, un miroir réfléchissant 82 recevant la lumière issue de l'émetteur et la renvoyant sur le récepteur lorsque le levier 67 est dans ladite première position, pour laquelle la plaque d'impression de flamme publicitaire 65 est en position escamotée ou de non impression.

La tête de détection 80 est montée sous la table d'impression d'enveloppes 74, dans laquelles est ménagée, une fenêtre 83 transparente aux rayons lumineux, sur la trajectoire du rayonnement lumineux émis par la tête et réfléchi en retour par le miroir. Cette trajectoire est illustrée en 84 ; elle est dans la figure sensiblement perpendiculaire au miroir pour cette première position du levier. Un support 85 fixé sur la tête 80 assure le maintien de la tête 80 sur le châssis de la machine.

Lorsque le levier 67 est dans cette première position de non impression de flamme publicitaire, par le couplage entre l'émetteur et la récepteur réalisé par le miroir 82, la tête délivre sur sa sortie un signal de sélection d'étiquette courte. Lorsque le levier 67 est par contre dans la position d'impression de flamme publicitaire, donnée en traits pleins, le signal délivré par la tête traduit l'absence de couplage entre l'émetteur et le récepteur ; ce signal sur la sortie de la tête 80 constitue le signal de sélection d'une étiquette longue.

Dans la réalisation décrite, le sélecteur d'étiquettes est monté pour assurer la détection à distance de la position de non impression de flamme publicitaire du levier 67 pour laquelle le distributeur délivre une étiquette courte. La détection de cette position précise plutôt que de l'autre est particulièrement avantageuse. En effet, en cas d'une éventuelle défaillance de la tête, son signal de sortie traduira une commande de sélection d'étiquette longue, ceci même si le levier est dans la première position pour laquelle la plaque de flamme publicitaire est escamotée. Le choix contraire, consistant à effectuer la détection de l'autre position du levier, conduirait, par contre, en cas de défaillance éventuelle de la tête, à la sélection d'une étiquette courte et alors à un transfert possible de la flamme publicitaire sur le contre-rouleau si une telle défaillance de la tête de détection survenait.

Le circuit de commande 81 est essentiellement réalisé sous forme de circuit logique de traitement des signaux qu'il reçoit ou sous forme de microprocesseur. Ses modes de réalisation possibles ne sont pas illustrés ni décrits ci-après, ils seront aisément déduits par tout homme de l'art à partir des signaux d'entrée que reçoit ce circuit et ceux de sortie qu'il délivre et des fonctions qu'il réalise, qui sont précisés ci-après en regard du mode de fonctionnement du distributeur selon la figure 1 dans la machine d'affranchissement qu'il équipe.

Le circuit de commande 81 présente une entrée 86, actionnée par l'opérateur pour sa mise en conditions de fonctionnement du distributeur d'étiquettes 60 lors d'une demande d'étiquette. Il reçoit sur une entrée 87, le signal de détection de repérage en position de repos du tambour d'impression et sur une entrée 88 le signal de sortie de la tête 80 de détection de position du levier de publicité 67. Dans ce circuit de commande 81, des moyens permettent de ne prendre en compte le signal de sélection d'étiquette courte ou longue que lorsque le tambour d'impression est en position de repos et que lorsqu'il y a demande de distribution d'une étiquette à imprimer. Ces moyens assurent un échantillonnage ou une détection de niveau du signal de sélection d'étiquette qui ne sera pris en compte que juste avant la séquence de commande de prélèvement d'étiquette sur le ruban continu.

Le prélèvement d'une étiquette de longueur définie est tout d'abord conditionné par le circuit 81, à partir du signal de détection du ruban dans sa position initiale, donné par la cellule 25 et appliqué sur une entrée 90, et du signal de détection du couteau dans sa position de repos donné par la cellule 46 et appliqué sur une entrée 91. La présence de ces deux derniers signaux déclenche les séquences de distribution de l'étiquette souhaitée à imprimer.

Pour le prélèvement d'une étiquette courte et son impression les séquences sont les suivantes :
- Coupe du ruban par le couteau 11 dont le moteur 21 est actionné par le signal sur une sortie de commande 92, pour la rotation sur un tour complet de sa lame mobile et arrêt en position de repos.
- Entraînement du ruban et de l'étiquette courte sectionnée, par les galets 10 et 12 entraînés par le moteur d'avance 13 du ruban, commandé par le signal sur une sortie de commande 93 du circuit 81, jusqu'à l'apparition de la nouvelle extrémité du ruban en regard de la cellule de détection 25 ; simultanément, pendant cette avance du ruban, l'étiquette courte initialement prise entre le galet 12 et son galet 16 avance également à la vitesse V1 du ruban, puis est prise entre le galet d'éjection 30 entraîné en permanence et son contre-galet 31 alors qu'elle reste encore maintenue entre le galet 12 et le contre-galet 16 ; grâce au montage sur roue libre du galet 12 cette étiquette est alors évacuée à la vitesse V2 supérieure à V1 en permettant son décalage de la nouvelle extrémité du ruban à détecter par la cellule 25.
- Déclenchement de la tête d'impression, par mise en rotation du tambour 35 commandée par le signal sur une sortie 95, en réponse au signal de détection de passage de l'étiquette en regard de la cellule 40, reçu sur une entrée 96.

Pour le prélèvement d'une étiquette longue et son impression les mêmes séquences indiquées ci-avant sont précédées par une séquence d'avance supplémentaire du ruban. Cette séquence d'avance supplémentaire avant la coupe du ruban est déclenchée par le signal de commande de sélection d'étiquette longue présent sur l'entrée 87 du circuit de commande 81. Ce signal de sélection d'étiquette longue provoque la commande du moteur 13 d'avance du ruban, jusqu'à l'apparition de son extrémité en regard de la cellule de détection 26 reliée à une entrée 97 du circuit 81.

Le circuit de commande 81 reçoit en outre sur une entrée d'inhibition 99 le signal de fin de ruban dans le distributeur détectée par la cellule 50. Ce signal d'inhibition bloque le fonctionnement du distributeur d'étiquettes et celui de la tête d'impression. L'apparition de ce signal d'inhibition donnera lieu avantageusement à une signalisation lumineuse ou sonore particuliére et à l'éjection du résidu de ruban.

Ainsi qu'il ressort de la description et du fonctionnement donnés ci-avant, le distributeur est de très faible complexité mécanique. Son chemin de guidage de ruban et d'étiquette simple et le mouvement d'avance du ruban et des étiquettes sous contrôle du circuit de commande lui donne une très grande fiabilité.

Il est en outre de chargement et de déchargement du ruban particulièrement aisés et présente une accessibilité au débourrage éventuel. De plus, dans la machine d'affranchissement, il permet de réaliser de manière aisée simple et fiable une commande automatique de sélection entre étiquette courte et longue.

La présente invention a été décrite au regard du mode de réalisation illustré. Bien entendu ce mode de réalisation ne peut constituer une limitation de la portée de l'invention telle que définie par les revendications. Il est ainsi évident que les moyens propres à la tête d'impression ne sont à considérer que de manière générale dans la mesure où ils permettent d'expliquer le fonctionnement du distributeur dans la machine d'affranchissement qu'il équipe. En regard du sélecteur d'étiquettes il est également évident que l'agencement en une même tête opto-électronique de l'émetteur et du récepteur, bien qu'avantageuse, ne peut constituer une limitation au mode de détection à distance de la position du levier de commande d'impression ou de non impression de flamme publicitaire.

De même, en regard du distributeur d'étiquettes, la réalisation illustrée bien que préférentielle n'a été donnée qu'à titre d'exemple. En particulier, on notera que dans le distributeur d'étiquettes le ruban est entraîné et maintenu de par et d'autre du couteau pour assurer son avance ainsi que celle de l'étiquette prélevée et que le moyen d'évacuation de l'étiquette prélevée doit être séparé du moyen amont d'entraînement positif d'une distance inférieure à la longueur des étiquettes courtes. Pour respecter cette dernière condition, les moyens d'évacuation peuvent être placés non plus après les cellules de détection d'avance du ruban sur la longueur des étiquettes courtes et celle des étiquettes longues, mais entre ces deux cellules. Ces moyens d'évacuation ne seront alors plus entraînés en permanence mais, à travers un embrayage commandé, après la coupe du ruban et pendant la durée de l'évacuation de l'étiquette.

## Revendications

1. Distributeur d'étiquettes assurant le prélèvement d'étiquettes sur un ruban (1) continu pour leur impression, comportant un chemin de guidage (6) de ruban, un couteau (11) monté sur le chemin(6), des moyens d'entralnement(10,12,13)intermittent du ruban montés sur ledit chemin (6) relativement audit couteau (11) pour assurer, simultanément en aval et en amont du couteau, un maintien du ruban (1) et son entraînement à une vitesse d'avance donnée, des cellules(25,26) de détection du ruban (1)et des étiquettes, montées en aval du couteau (11) sur le chemin (6) et dont l'une d'entre elles dite première cellule (25) est à une distance du couteau (11) égale à la longueur de premières étiquettes dites étiquettes courtes et affectée à la détection d'une position initiale du ruban (1) sur son chemin, des moyens de commande(81) desdits moyens d'entraînement (10,12,13) et dudit couteau (11) reliés auxdites cellules, (25,26) et des moyens d'éjection (30,32,36) de chaque étiquette prélevée, à une vitesse d'évacuation supérieure à ladite vitesse d'avance, montés en aval de la première cellule (25) et séparés des moyens d'entraînemen (10,12,13) d'une distance inférieure à la longueur des étiquettes courtes, caractérisé en ce que lesdits moyens de commande (81) comportent une entrée (88) recevant un signal de sélection desdites étiquettes courtes ou de deuxièmes étiquettes dites longues à prélever ainsi qu'un signal détection de la position de repos du couteau(11) délivré par un détecteur de repos (45,46,47) et déclenchenten correspondance des séquences de distribution de l'étiquette souhaitée, à partir du signal de détection de ladite position initiale du ruban et du signal de détection de la position de repos du couteau, et en ce qu'il comporte, en outre, une deuxième (26) desdites cellules (25, 26) montée à une distance du couteau égale à la longeur desdites étiquettes longues et affectée à la détection d'une avance supplémentaire du ruban sur son chemin, depuis ladite position initiale, avant l'actionnement du couteau, pour le prélèvement de chaque étiquette longue souhaitée.

2. Distributeur d'étiquettes selon la revendication 1, caractérisé en ce que lesdits moyens d'entraînement intermittent (10, 12) sont montés de part et d'autre du couteau et couplés à un même moteur d'entraînement (13), et lesdits moyens d'éjection sont à une distance inférieure à la longueur des étiquettes courtes des moyens d'entraînement intermittent et couplés à un moteur d'éjection indépendant (32).

3. Machine à affranchir comportant un distributeur d'étiquettes selon l'une des revendications 1 et 2, couplé à ladite tête pour son alimentation en étiquettes, caractérisée en ce qu'elle comporte, en outre, une tête d'impression couplée à un moyen d'entralnement et équipée de premiers moyens (64) affectés à l'impression d'un timbre d'affranchissement, de seconds moyens (65) affectés à l'impression d'une information supplémentaire, dite flamme publicitaire et d'un levier de commande, dit levier de publicités(67), couplé aux seconds moyen (65)et actionnable dans une première position de non impression de flamme publicitaire et dans une seconde position d'impression de flamme publicitaire et un détecteur (80) de position dudit levier de publicité (67) relié auxdits moyens de commande (81) du distributeur, dont le signal de sortie constitue ledit signal de sélection entre étiquette courte et étiquette longue dudit distributeur (60).

4. Machine à affranchir selon la revendication 3, caractérisée en ce que ledit détecteur (80) de position du levier est à émetteur et récepteur dans une même tête opto-électronique émettrice/réceptrice montée à distance du levier de publicité (67) et que ledit levier de publicité (67) porte un miroir couplage (82) desdits émetteur et récepteur pour la seule première position du levier.

5. Machine à affranchir selon l'une des revendications 3 et 4, caractérisée en ce que lesdits moyens d'éjection (30,32,36) du distributeur d'étiquettes sont couplés au moyen d'entraînement (32) de ladite tête d'impression, pour leur entraînement en synchronisme.

6. Machine à affranchir selon l'une des revendications 3 à 5, caractérisée en ce qu'elle comporte, entre lesdits moyens d'éjection (30,32,36) du distributeur d'étiquettes et ladite tête d'impression, une troisième cellule (40) affectée à la détection de chaque étiquette délivrée et déclenchant l'entraînement de ladite tête pour l'impression de ladite étiquette.

## Claims

1. A label dispenser ensuring the picking up of labels on a continuous tape (1) for being printed on, comprising a tape guide path (6), a knife (11) mounted along the path (6), means (10, 12, 31) for intermittantly driving the tape mounted along the path (6) relative to said knife (11) for holding the tape simultaneously downstream and upstream from the knife and for driving it at a given speed of advance, cells (25, 26) for detecting the tape (1) and the labels, these cells being mounted downstream from the knife (11) on the path (6), one cell, referred to as first cell (25) , being disposed at a distance from the knife (11) equal to the length of the first labels, referred to as short labls, and assigned to the detection of an initial position of the tape (1) on its path, means (81) for controlling said drive means (10, 12, 13) and said knife (11) connected to said cells (25, 26) , and means (30, 32, 36) ejecting each cut-off label at an evacuation speed greater than said advance speed, said means being mounted downstream from the first cell and being separated from said drive means (10, 12, 13) by a distance shorter than the length of the short labels, characterized in that said control means (81) comprise an input (88) adapted to receive a signal for selecting either said short labels or second labels, referred to as long labels, to be picked up, as well as a signal detecting the rest position of the knife (11) delivered by a rest detector (45, 46, 47), and to trigger correspondingly sequences for dispensing the desired label on the basis of the signal for detecting said initial tape position and the signal for detecting the rest position of the knife, and in that the dispenser further comprises a second one (216) of said cells (25, 26) mounted at a distance from the knife (11) equal to the length of said long labels and assigned to the detection of a supplementary advance of the tape along the path, from said initial position, prior to the operation of the knife, for picking up each desired long label.

2. A label dispenser according to claim 1, characterized in that said intermittently driving means (10, 12) are mounted on either side of the knife and are coupled to a common drive motor (13), and said ejection means are disposed at a smaller distance from the intermittently driving means than the length of the short labels of and are coupled to an independent ejection motor (32).

3. A franking machine, comprising a label dispenser in accordance with claims 1 and 2, coupled to said head for its supply with labels, characterized in that the machine further comprises a print head coupled to a drive means and fitted with first means (64) assigned to the printing of a franking stamp, second means (65) assigned to the printing of a supplementary information, referred to as advertizing slogan, and a control lever, referred to as advertizing lever (67) , coupled to the second means (65) and intended to be placed in a first position of non-printing of the advertizing slogan or in a second position of printing the advertizing slogan, and a detector (80) for sensing the position of said advertizing lever (67), said detector being connected to said control means (81) of the dispenser, the output signal of which constitutes said signal of selecting between short labels and long labels of said dispenser (60).

4. A franking machine according to claim 3, characterized in that said lever position detector (80) comprises a transmitter and a receiver in a common opto-electronic transmitter/receiver head mounted remotely from the advertizing lever (67) , and that said advertizing lever (67) carries a mirror (82) for coupling said transmitter and receiver for the first position only of the lever.

5. A franking machine according to anyone of the claims 3 and 4, characterized in that said ejection means (30, 32, 36) of the label dispenser are coupled to print head the drive means (32), for their synchronized driving.

6. A franking machine according to anyone of claims 3 to 5, characterized in that it comprises, disposed between said ejection means (30, 32, 36) of the label dispenser and said print head, a third cell (40) assigned to the detection of each label delivered and adapted to trigger the driving of said head for printing on said label.

## Patentansprüche

1. Etikettenspender, der eine Entnahme von Etiketten von einem fortlaufenden Band (1) vor dem Bedrucken erlaubt und folgende Komponenten aufweist: eine Bandführungsbahn (6), ein Messer (11) , das entlang der Bahn (6) montiert ist, Mittel (10, 12, 13) zum intermittierenden Fördern des Bandes, die an der Bahn (6) relativ zum Messer (11) montiert sind, um gleichzeitig in Bahnrichtung vor und hinter dem Messer (11) einen Halt des Bandes (1) und seinen Vorschub mit gegebener Vorschubgeschwindigkeit zu bewirken, Zellen (25, 26) zur Erfassung des Bandes (1) und der Etiketten, die hinter dem Messer (11) entlang der Bahn (6) montiert sind und von denen die eine, erste Zelle (25) genannt, sich in einem Abstand vom Messer (11) befindet, der der Länge der ersten Etiketten, kurze Etiketten genannt, entspricht und die der Erfassung einer Anfangsposition des Bandes (1) entlang seiner Bahn dient, Mittel (81) zur Steuerung der Antriebsmittel (10, 12, 13) und des Messers (11) , die mit den Zellen (25, 26) verbunden sind, und Mittel (30, 32, 36) zum Ausstoßen jedes entnommenen Etiketts mit einer Ausgabegeschwindigkeit, die größer als die Vorschubgeschwindigkeit ist, wobei diese Mittel hinter der ersten Zelle (25) montiert und zu den Antriebsmitteln (10, 12, 13) einen Abstand aufweisen, der kleiner als die Länge der kurzen Etiketten ist, dadurch gekennzeichnet, daß die Steuermittel (81) einen Eingang (88) für den Empfang eines Signals zum Auswählen der zu entnehmenden kurzen Etiketten oder der zweiten Etiketten, lange Etiketten genannt, sowie eines Signals zur Erfassung der Ruhestellung des Messers (11) aufweisen, das von einem Ruhezustandsdetektor (45, 46, 47) geliefert wird, wobei diese Steuermittel dementsprechend Ausgabefolgen der gewünschten Etiketten ausgehend vom Erfassungssignal der Anfangsposition des Bandes und des Erfassungssignals der Ruhestellung des Messers auslösen, und daß der Etikettenspender weiter eine zweite Zelle (26) aufweist, die in einem Abstand vom Messer (11) montiert ist, der der Länge der langen Etiketten entspricht, und die der Erfassung eines zusätzlichen Vorschubs des Bandes entlang seiner Bahn ab der Anfangsposition und vor der Betätigung des Messers zur Abnahme eines gewünschten langen Etiketts dient.

2. Etikettenspender nach Anspruch 1, dadurch gekennzeichnet, daß die intermittierend wirkenden Antriebsmittel (10, 12) zu beiden Seiten des Messers montiert und an einen gemeinsamen Antriebsmotor (13) gekoppelt sind, und daß sich die Ausgabemittel in einem Abstand von den intermittierenden Antriebsmitteln befinden, der kleiner als die Länge der kurzen Etiketten ist, und daß sie an einen eigenen Ausgabemotor (32) gekoppelt sind.

3. Frankiermaschine mit einem Etikettenspender gemäß einem der Ansprüche 1 und 2, der mit dem Druckkopf zu dessen Versorgung mit Etiketten gekoppelt ist, dadurch gekennzeichnet, daß sie weiter folgende Komponenten aufweist: einen Druckkopf, der an ein Antriebsmittel gekoppelt und mit ersten Mitteln (64) zum Drucken eines Freistempels, mit zweiten Mitteln (65), die zum Drucken einer zusätzlichen Information, Werbeslogan genannt, dienen, sowie einem Steuerhebel, Werbehebel (67) genannt, versehen ist, der an die zweiten Mittel (65) gekoppelt und in eine erste Position des Nichtdruckens des Werbeslogans sowie in eine zweite Position des Druckens des Werbeslogans gebracht werden kann, und einen Detektor (80) zum Erfassen der der Position des Werbehebels (67) , der mit den Steuermitteln (81) des Spenders verbunden ist und dessen Ausgangssignal das genannte Wählsignal für kurze und lange Etiketten des Ausgebers (60) ist.

4. Frankiermaschine nach Anspruch 3, dadurch gekennzeichnet, daß der Detektor (80) zum Erfassen der Position des Hebels einen Sender und einen Empfänger in einem einzigen opto-elektronischen Emissions/Empfangskopf aufweist und im Abstand zum Werbehebel (67) montiert ist, und daß der Werbehebel (67) einen Spiegel (82) zum Koppeln des Senders an den Empfänger nur in der ersten Position des Hebels trägt.

5. Frankiermaschine nach einem der Ansprüche 3 und 4, dadurch gekennzeichnet, daß die Ausgabemittel (30, 32, 36) des Etikettenspenders mit den Antriebsmitteln (32) des Druckkopfes für deren synchronen Antrieb gekoppelt sind.

6. Frankiermaschine nach einem der Ansprüche 3 bis 5, dadurch gekennzeichnet, daß sie zwischen den Ausgabemitteln (30, 32, 36) des Etikettenspenders und dem Druckkopf eine dritte Zelle (40) aufweist, die der Erfassung jedes gelieferten Etiketts dient und den Antrieb des Kopfes zum Bedrucken des Etikettes auslöst.
